# EUROPÄISCHE PATENTSCHRIFT

(11) **EP 2 385 200 B1**
(45) Veröffentlichungstag und Bekanntmachung des Hinweises auf die Patenterteilung: **05.09.2018**
(21) Anmeldenummer: 11164535.4
(22) Anmeldetag: 03.05.2011
(51) Int. Cl.: E05C 9/18

(54) **Beschlagteil zur Befestigung an einer C-förmigen Beschlagteilnut**
Fitting element for fixing to a C-shaped fitting groove
Elément de ferrure pour la fixation dans une rainure de ferrure en forme de C

(30) Priorität: 05.05.2010 DE 102010028603
(43) Veröffentlichungstag der Anmeldung: 09.11.2011
(73) Patentinhaber: ROTO FRANK AG, 70771 Leinfelden-Echterdingen (DE)
(72) Erfinder: Sobe, Lars, 70734, Fellbach (DE)
(74) Vertreter: Kohler Schmid Möbus Patentanwälte

(56) Entgegenhaltungen:
- EP-A1- 2 072 727
- DE-A1- 4 405 348
- DE-A1-102005 049 634
- DE-A1-102007 054 476
- FR-A1- 2 472 100

## Beschreibung

Die Erfindung betrifft ein Beschlagteil zur Befestigung an einer Beschlagteilnut eines Fensters, einer Tür oder dergleichen, die an ihren Nutflanken hiervon abstehende Stege aufweist.

Bei Fenstern, Türen oder dergleichen werden häufig Beschlagteilnuten verwendet, die von ihren Nutflanken abstehende Stege aufweisen. Derartige Beschlagteilnuten werden häufig auch als hinterschnittene oder C-förmige Nuten bezeichnet. Zur Befestigung eines Beschlagteils an einer solchen Beschlagteilnut ist es bekannt, entweder ein Beschlagteil, welches entsprechende seitliche Ausnehmungen aufweist, an einem Ende der Beschlagteilnut einzufädeln und entlang der Beschlagteilnut in die richtige Position zu verschieben. Weiterhin ist es bekannt, einen Teil der Beschlagteilnut auszufräsen, um an dieser Stelle das Beschlagteil einsetzen zu können und anschließend entlang der Nut verschieben zu können. Zudem ist es bekannt, ein Beschlagteil auf die Beschlagteilnut aufzusetzen und mittels eines Nutensteins, welcher dann die beiden Stege hintergreift, zu befestigen.

Die DE 44 05 348 A1 befasst sich mit der Befestigung von Beschlagteilen an Möbelteilen, wobei die Befestigung der Beschlagteile mittels eines oder mehrerer Nutensteinen erfolgt, die in zugeordnete Nuten im Möbelteil eingebracht und befestigt werden.

Aus der EP 2 072 727 A1 ist ein Scharnier bekannt, welches über einen Nutenstein, der in einer Beschlagteilnut verklemmt werden kann, an einer Beschlagteilnut befestigt werden kann.

Die DE 10 2005 049 634 A1 offenbart einen Mitnehmer zur Anbindung einer Fensterscheibe an einen Seil-Fensterheber einer Kraftfahrzeugtür. Der Mitnehmer kann zur Befestigung einer Beschlagteilnut um 90° gedreht werden, so dass ein nutgrundzugewandter Abschnitt unter den Stegen der Beschlagteilnut zu liegen kommt.

Die FR 2 472 100 A1 offenbart, ein Beschlagteil dadurch an einer Beschlagteilnut zu befestigen, das ein Nutenstein, der über eine Schraube mit dem Beschlagteil verbunden ist, in der Beschlagteilnut verdreht wird und anschließend über die Schraube an das Beschlagteil angezogen wird.

Aus der DE 10 2007 054 476 A1 ist eine Kulissenanordnung für ein Lager eines schwenk- und/oder kippbaren Flügels bekannt, mit einer schwenkbaren Steuerlasche, die eine Kulisse aufweist, die in eine Kulissenführung eingesetzt werden kann, wobei die Kulissenführung zur Aufnahme der Kulisse zumindest in einen Rahmen eingelassen ist.

Aufgabe der vorliegenden Erfindung ist es, ein Beschlagteil mit einer Rückdrehsicherung bereitzustellen, welches an beliebiger Stelle der Beschlagteilnut montierbar ist, ohne dass es in der Beschlagteilnut an einem Ende eingefädelt werden muss oder eine Öffnung in der Beschlagteilnut künstlich geschaffen werden muss, um das Beschlagteil einsetzen zu können.

Gelöst wird diese Aufgabe erfindungsgemäß durch ein Beschlagteil mit den Merkmalen des Anspruchs 1. Die seitliche Ausnehmung kann dabei rillen- oder nutartig ausgebildet sein. Dadurch, dass das Beschlagteil mittels einer Drehbewegung montierbar ist, kann es in einer gegenüber der Gebrauchsstellung verdrehten Lage auf die Beschlagteilnut aufgesetzt und anschließend verdreht werden, so dass zumindest einer der Stege in eine seitliche Ausnehmung des Beschlagteils gelangt. Es ist somit nicht notwendig, das Beschlagteil an einem Ende der Beschlagteilnut einzufädeln oder eine Öffnung in der Beschlagteilnut auszufräsen, durch die das Beschlagteil eingesetzt werden kann. Um ein Lösen des Beschlagteils von der Beschlagteilnut zu verhindern, ist erfindugsgemäß eine Rückdrehsicherung vorgesehen. Dabei kann vorgesehen sein, dass die Rückdrehsicherung als Gewindestift ausgebildet ist. Durch den Gewindestift kann das Beschlagteil auch in der Beschlagteilnut festgeklemmt werden. Dabei sind unterschiedliche Ausrichtungen des Gewindestifts denkbar. Zum einen kann der Gewindestift schräg geführt sein, so dass sein vorderes Ende sich an einer Nutflanke abstützt. Es ist auch denkbar, den Gewindestift senkrecht zur Falzumfangsrichtung zu führen, so dass er sich am Nutgrund abstützt und das Beschlagteil mit Bereichen von unten gegen die Stege gedrückt wird. Besonders bevorzugt ist es, wenn zumindest zwei seitliche Ausnehmungen vorgesehen sind. Dadurch ist eine zuverlässigere Festlegung des Beschlagteils an der Beschlagteilnut möglich. Vorzugsweise sind die zumindest zwei seitlichen Ausnehmungen an zwei gegenüberliegenden Seiten des Beschlagteils vorgesehen.

Besonders bevorzugt ist es, wenn zwei seitliche Ausnehmungen diagonal gegenüberliegend angeordnet sind. Die beiden diagonal gegenüberliegenden Ausnehmungen können vorzugsweise in den Endbereichen des Beschlagteils vorgesehen sein.

Gemäß einer Ausgestaltung der Erfindung kann vorgesehen sein, dass das Beschlagteil einen nutgrundseitigen Abschnitt aufweist, dessen Breite zumindest in einem Bereich geringer ist als der Abstand zwischen den Stegen der Nut. Dieser Abschnitt kann somit zwischen den Stegen hindurch geführt werden. Nach einer Verdrehung des Beschlagteils kann dieser nutgrundseitige Abschnitt zumindest mit Bereichen von der Nutgrundseite her an einem oder mehreren Stegen der Beschlagteilnut anliegen und somit verhindern, dass das Beschlagteil von der Beschlagteilnut abgehoben werden kann.

Weitere Vorteile ergeben sich, wenn das Beschlagteil einen nutgrundabgewandten Abschnitt aufweist, dessen Breite zumindest in einem Bereich größer ist als der Abstand zwischen den Stegen der Nut. Im montierten Zustand kann dieser nutgrundabgewandte Abschnitt von oben auf den Stegen aufliegen und somit verhindern, dass das Beschlagteil sich zu weit in Richtung Nutgrund bewegt. Insbesondere kann durch den nutgrundabgewandten Abschnitt die Höhenposition des Beschlagteils bezüglich der Beschlagteilnut festgelegt werden.

Der nutgrundabgewandte und der nutgrundseitige Abschnitt weisen erfindungsgemäß jeweils parallel zueinander verlaufende Kanten aufweisen, wobei die Kanten des nutgrundabgewandten Abschnitts und die Kanten des nutgrundseitigen Abschnitts schräg zueinander ausgerichtet sind. Durch diese Ausgestaltung kann das Beschlagteil besonders einfach montiert werden, wobei in montiertem Zustand die Stege der Beschlagteilnut zwischen Bereichen des nutgrundabgewandten Abschnitts und des nutgrundseitigen Abschnitts angeordnet sind.

Eine besonders kompakte Ausgestaltung und einfache Handhabbarkeit des Beschlagteils ergibt sich erfindungsgemäß, da das Beschlagteil einen in der an der Beschlagteilnut montierten Stellung oberhalb der Stege und einen unterhalb der Stege angeordneten Abschnitt aufweist und die Abschnitte einstückig miteinander ausgebildet sind. Dies bedeutet, dass das Beschlagteil keine Teile hat, die relativ zueinander verdrehbar sind, um eine Montage und Festlegung des Beschlagteils zu bewirken. Das Beschlagteil ist ein einstückiges, massives Bauteil.

Besondere Vorteile ergeben sich, wenn das Beschlagteil eine Kopplungsstelle zur Kopplung mit einem weiteren, insbesondere bewegbaren, Beschlagteil aufweist. Beispielsweise kann das Beschlagteil durch diese Maßnahme mit einer Treibstange gekoppelt werden, ohne dass die Treibstange hierfür entnommen werden muss. Wenn das Beschlagteil darüberhinaus noch ein Funktionselement aufweist, beispielsweise einen Riegelzapfen, kann ein Riegelzapfen einfach bei eingebauter Treibstange nachgerüstet werden. Beispielsweise kann an der Treibstange ein Loch gestanzt werden, das Beschlagteil im Bereich des Loches der Treibstange, wie oben beschrieben, mittels Eindrehen montiert werden und anschließend die Kopplungsstelle des Beschlagteils mit der Treibstange verbunden werden, indem ein Verbindungselement, z.B. ein Niet, eine Schraube oder ein Federstift eingesetzt wird. In diesem Fall können auch die Verbindungselemente als Rückdrehsicherung dienen.

Aus dem Vorstehenden ergibt sich erfindungsgemäß, dass ein Verdrehen des montierten Beschlagteils in jedem Fall verhindert werden sollte, damit es sich nicht unbeabsichtigt aus der Beschlagteilnut löst. Eine Verschiebung entlang der Beschlagteilnut kann aber durchaus erwünscht sein, z.B. bei Drehbegrenzern oder Antrieben. Wird das Beschlagteil als Schließstück verwendet, sollte es auch gegen eine Verschiebung in der Beschlagteilnut gesichert sein.

Weitere Merkmale und Vorteile der Erfindung ergeben sich aus der nachfolgenden Beschreibung von Ausführungsbeispielen der Erfindung, anhand der Figuren der Zeichnung, die erfindungswesentliche Einzelheiten zeigen, und aus den Ansprüchen.

Bevorzugte Ausführungsbeispiele der Erfindung sind in der Zeichnung schematisch dargestellt und werden nachfolgend mit Bezug zu den

Figuren der Zeichnung näher erläutert. Es zeigt:
- Fig. 1a bis Fig. 1c: unterschiedliche perspektivische Darstellungen eines Beschlagteils;
- Fig. 2: eine perspektivische Draufsicht auf ein Beschlagteil, welches an einer C-förmigen Beschlagteilnut montiert ist;
- Fig. 3: eine Schnittdarstellung durch die Beschlagteilnut, an der das Beschlagteil montiert ist;
- Fig. 4: eine Ansicht von unten des an der Beschlagteilnut montierten Beschlagteils;
- Fig. 5: eine perspektivische Draufsicht auf eine alternative Ausführungsform eines Beschlagteils, welches an einer Beschlagteilnut montiert ist;
- Fig. 6: eine Schnittdarstellung durch die Anordnung der Figur 5 im Bereich einer Rückdrehsicherung;
- Fig. 7: eine perspektivische Draufsicht auf eine dritte Ausführungsform eines Beschlagteils, welches an einer Beschlagteilnut montiert ist;
- Fig. 8: eine Längsschnittdarstellung der Anordnung der Figur 7;
- Fig. 9: eine Ansicht von unten der Anordnung gemäß Figur 7;
- Fig. 10: eine Schnittdarstellung durch die Anordnung der Figur 7 im Bereich einer Koppelstelle.

Die Figuren 1a, 1b, 1c zeigen unterschiedliche perspektivische Darstellungen eines ersten Beschlagteils 10, welches zur Befestigung an einer Beschlagteilnut vorgesehen ist, deren Nutflanken hiervon abstehende Stege aufweist. Das Beschlagteil 10 weist nutförmige bzw. rillenförmige seitliche Ausnehmungen 11, 12 auf. Die seitlichen Ausnehmungen 11, 12 sind in ihrer Höhe so bemessen, dass in ihnen ein Steg einer Beschlagteilnut aufgenommen werden kann. Es ist zu erkennen, dass die seitlichen Ausnehmungen 11, 12 an gegenüberliegenden Seiten und darüber hinaus diagonal gegenüberliegend angeordnet sind.

Weiterhin weist das Beschlagteil 10 einen nutgrundseitigen Abschnitt 13 auf, dessen Breite geringer ist als der Abstand zwischen den Stegen der Nut. Insbesondere ist die Breite des nutgrundseitigen Abschnitts 13 geringer als die Breite eines nutgrundabgewandten Abschnitts 14.

Der nutgrundseitige Abschnitt 13 weist parallele Kanten 15, 16 auf. Ebenso weist der nutgrundabgewandte Abschnitt 14 parallele Kanten 17, 18 auf. Allerdings sind die Kanten 15, 16 nicht parallel zu den Kanten 17, 18. Sie sind daher schräg zueinander ausgerichtet. Der nutgrundseitige Abschnitt 13 weist Schrägen 19, 20 auf, die die Montage erleichtern. Zur Montage des Beschlagteils 10 wird das Beschlagteil 10 so ausgerichtet, dass die Kanten 15, 16 im Wesentlichen parallel zu den Stegen der Nutflanken liegen. Da die Breite des Abschnitts 13 geringer ist als der Abstand zwischen den Stegen, kann dieser Abschnitt zwischen den Stegen in die Beschlagteilnut eingeführt werden. Dadurch, dass der nutgrundabgewandte Abschnitt 14 breiter ist, liegen die Bereiche (Auflageflächen) 21, 22 auf der Beschlagteilnut auf und verhindern, dass das Beschlagteil 10 zu weit in die Beschlagteilnut eingeführt wird. Die Bereiche 21, 22 stellen somit Anschläge dar.

Anschließend kann das Beschlagteil 10 um eine Drehachse senkrecht zum Nutgrund der Beschlagteilnut bzw. senkrecht zur Längsrichtung des Beschlagteils 10 so verdreht werden, dass die Kanten 17, 18 im Wesentlichen parallel zu den Stegen der Beschlagteilnut ausgerichtet sind. Dadurch gelangen die Stege in die seitlichen Ausnehmungen 11, 12 und ist das Beschlagteil 10 in einer Richtung senkrecht zur Falzumfangsrichtung (= Erstreckungsrichtung der Beschlagteilnut) an der Beschlagteilnut fixiert.
Um ein Zurückdrehen des Beschlagteils 10 zu verhindern und gegebenenfalls auch eine Verlagerung des Beschlagteils 10 in Falzumfangsrichtung zu verhindern, also um das Beschlagteil 10 an der Beschlagteilnut festzulegen, ist eine Rückdrehsicherung 23 in Form eines Gewindestifts vorgesehen. Im Ausführungsbeispiel verläuft der Gewindestift schräg zu einer Längsachse des Beschlagteils 10 und kann mit seinem vorderen Ende 24 in Anlage an eine Nutwandung gebracht werden. Den Figuren 1a bis 1c ist zu entnehmen, dass die Abschnitte 13, 14 einstückig miteinander verbunden sind und nicht relativ zueinander bewegbar sind.

In der Figur 2 ist das Beschlagteil 10 in einer an einer Beschlagteilnut 30 montierten Stellung gezeigt. Die Beschlagteilnut 30 weist einen Nutgrund 31 und von Nutflanken 32, 33 auf gleicher Höhe abstehende Stege 34, 35 auf. Es ist zu erkennen, dass der Steg 34 in der seitlichen Ausnehmung 11 liegt. Der Steg 34 ist somit durch den nutgrundseitigen Abschnitt 13 hintergriffen. Andererseits liegt der nutgrundabgewandte Abschnitt 14 auf der Beschlagteilnut 30 bzw. den Stegen 34, 35 auf. Der Abstand der Stege 34, 35, also die lichte Weite der Nut 30 ist größer als der Abstand der Kanten 15, 16 des nutgrundseitigen Abschnitts 13 und geringer als der Abstand der Kanten 17, 18 des nutgrundabgewandten Abschnitts.

In der Figur 3 ist eine Schnittdarstellung durch die Beschlagteilnut 30 gezeigt. Insbesondere ist zu erkennen, dass die Rückdrehsicherung 23 in Form des Gewindestifts unter den Steg 34 greift und somit ein Zurückdrehen des Beschlagteils 10 verhindert. Weiterhin ist zu erkennen, dass der Steg 35 in der seitlichen Ausnehmung 12 liegt. Weiter ist zu erkennen, dass das Beschlagteil 10 einen oberhalb der Stege 34, 35 und einen unterhalb der Stege 34, 35 angeordneten Abschnitt aufweist und die Abschnitte einstückig miteinander ausgebildet sind.
Die Figur 4 zeigt eine Ansicht von unten auf das Beschlagteil 10 und insbesondere eine Schnittdarstellung durch die Wandungen 37, 38 der Beschlagteilnut 30. Hier ist deutlich zu erkennen, dass das Beschlagteil 10 mit zwei diagonal gegenüberliegenden Bereichen 39, 40 von unten an den Stegen 34, 35 anliegt.

In der Figur 5 ist eine alternative Ausgestaltung eines Beschlagteils 40 gezeigt. Das Beschlagteil 40 trägt ein Funktionselement 41 in Form eines Riegelzapfens. Der nutgrundseitige Abschnitt 42 entspricht im Wesentlichen der Ausgestaltung des nutgrundseitigen Abschnitts 13 des Beschlagteils 10, weshalb hierauf nicht näher eingegangen wird. Das Beschlagteil 40 weist ebenfalls eine als Gewindestift ausgebildete Rückdrehsicherung 43 auf. Allerdings ist die Rückdrehsicherung 43 senkrecht zur Falzumfangsrichtung, die durch die Erstreckungsrichtung der Nut 30 definiert wird, ausgerichtet.

Wie sich der Schnittdarstellung der Figur 6 entnehmen lässt, greift die Rückdrehsicherung 43 somit nicht unter den Steg 34 sondern drückt gegen den Nutgrund 31. Somit wird das Beschlagteil 40 angehoben und wird der nutgrundseitige Abschnitt 13 von unten gegen die Stege 34, 35 gepresst. Durch geringfügiges Lösen der Rückdrehsicherung 43 lässt sich das Beschlagteil 40 längs der Beschlagteilnut 30 verschieben und anschließend durch erneutes Eindrehen der Rückdrehsicherung 43 in einer beliebigen Lage entlang der Beschlagteilnut 30 festlegen. Zum Einsetzen des Beschlagteils 40 kann die Rückdrehsicherung 43 nur so weit eingedreht sein, dass die Rückdrehsicherung 43 oberhalb des Stegs 34 endet bzw. ein Spalt zum Steg 34 verbleibt. Nach dem Einsetzen des Beschlagteils 40 kann die Rückdrehsicherung 43 eingedreht werden, so dass sie am Steg 34 seitlich anliegt und ein Zurückdrehen des Beschlagteils 40 verhindert wird. Wenn sich die Rückdrehsicherung 43 nicht am Nutgrund 31 abstützt, erfolgt kein Klemmen und eine Verschiebung entlang der Nut bleibt weiterhin möglich.

In der Figur 7 ist eine weitere Ausführungsform eines Beschlagteils 50 gezeigt, welches gegenüber dem Beschlagteil 40 etwas verlängert ist und eine Koppelstelle 51 aufweist. Der nutgrundseitige Abschnitt ist wiederum ähnlich ausgestaltet wie der nutgrundseitige Abschnitt 13 des Beschlagteils 10. Als Funktionselement weist das Beschlagteil 50 wiederum einen Riegelzapfen 41 auf.

Wie sich der Längsschnittdarstellung der Figur 8 entnehmen lässt, dient die Koppelstelle 51 zur Kopplung mit einer Treibstange 52. Hierzu wurde in die Treibstange 52 eine Öffnung in Form eines Loches eingebracht. Das Beschlagteil 50 wurde mittels Drehen um eine Rotationsachse, die senkrecht zur Falzumfangsrichtung verläuft, in die Beschlagteilnut 30 eingesetzt und anschließend wurde eine Schraube 53 im Bereich der Koppelstelle 51 eingeschraubt und mit der Treibstange 52 verbunden. Über das Beschlagteil 50 konnte somit in einfacher Art und Weise ein Riegelzapfen 41 mit der Treibstange 52 verbunden werden, ohne dass die Treibstange 52 entfernt werden musste oder eine Öffnung in die Beschlagteilnut 30 eingebracht werden musste.

Die Figur 9 zeigt eine Ansicht von unten. Entsprechende Bauelemente wurden mit entsprechenden Bezugsziffern versehen.

Eine Schnittdarstellung im Bereich der Koppelstelle 51 ist in der Figur 10 gezeigt.

## Patentansprüche

1. Beschlagteil (10, 40, 50) zur Befestigung (30) an einer Beschlagteilnut eines Fensters, einer Tür oder dgl., die an ihren Nutflanken (32, 33) hiervon abstehende Stege (34, 35) aufweist, wobei das Beschlagteil (10, 40, 50) mittels einer Drehbewegung um eine Drehachse senkrecht zur Falzumfangsrichtung an der Beschlagteilnut (30) montierbar ist und zumindest eine seitliche Ausnehmung (11, 12) zur Aufnahme eines der Stege (34, 35) in einer montierten Stellung aufweist, wobei das Beschlagteil (10, 40, 50) einen in der an der Beschlagteilnut (30) montierten Stellung oberhalb der Stege (34, 35) angeordneten nutgrundabgewandten Abschnitt (14) und einen unterhalb der Stege (34, 35) angeordneten nutgrundseitigen Abschnitt (13) aufweist und die Abschnitte (13, 14) einstückig miteinander ausgebildet sind, wobei der nutgrundabgewandte und der nutgrundseitige Abschnitt (13, 14) jeweils parallel zueinander verlaufende Kanten (15, 16, 17, 18) aufweisen, wobei die Kanten (17, 18) des nutgrundabgewandten Abschnitts (14) und die Kanten (15, 16) des nutgrundseitigen Abschnitts (13) schräg zueinander ausgerichtet sind, **dadurch gekennzeichnet, dass** eine Rückdrehsicherung (23, 43) vorgesehen ist, die ein Verdrehen des montierten Beschlagteils in jedem Fall verhindert

2. Beschlagteil nach Anspruch 1, **dadurch gekennzeichnet, dass** zumindest zwei seitliche Ausnehmungen (11, 12) vorgesehen sind.

3. Beschlagteil nach einem der vorhergehenden Ansprüche, **dadurch gekennzeichnet, dass** zwei seitliche Ausnehmungen (11, 12) diagonal gegenüber liegend angeordnet sind.

4. Beschlagteil nach einem der vorhergehenden Ansprüche, **dadurch gekennzeichnet, dass** die Breite des nutgrundseitigen Abschnitts (13) zumindest in einem Bereich geringer ist als der Abstand zwischen den Stegen (34, 35) der Nut (30).

5. Beschlagteil nach einem der vorhergehenden Ansprüche, **dadurch gekennzeichnet, dass** die Breite des nutgrundabgewandten Abschnitts (14) zumindest in einem Bereich größer ist als der Abstand zwischen den Stegen (34, 35) der Nut (30).

6. Beschlagteil nach einem der vorhergehenden Ansprüche, **dadurch gekennzeichnet, dass** die Rückdrehsicherung (23, 43) als Gewindestift ausgebildet ist.

7. Beschlagteil nach einem der vorhergehenden Ansprüche, **dadurch gekennzeichnet, dass** das Beschlagteil (50) eine Kopplungsstelle (51) zur Kopplung mit einem weiteren Beschlagteil aufweist.

8. Beschlagteil nach einem der vorhergehenden Ansprüche, **dadurch gekennzeichnet, dass** das Beschlagteil ein Funktionselement (41) aufweist.

## Claims

1. Fitting part (10, 40, 50) for fixing (30) to a fitting part groove of a window, a door, or the like, which comprises at its groove flanks (32, 33) webs (34, 35) which protrude from the groove flanks, wherein the fitting part (10, 40, 50) can be mounted to the fitting part groove (30) by means of a rotary movement about an axis of rotation perpendicularly to the circumferential direction of the rebate and comprises at least one lateral recess (11, 12) for receiving one of the webs (34, 35) in a mounted position, wherein the fitting part (10, 40, 50) comprises a section (14) which faces away from the groove bottom and is arranged in the position mounted to the fitting part groove (30) above the webs (34, 35), and a section (13) which faces the groove bottom and is arranged below the webs (34, 35), the sections being formed integrally with each other, wherein the sections (13, 14) facing away from the groove bottom and facing the groove bottom each comprise edges (15, 16, 17, 18) which extend parallel with respect to one another, wherein the edges (17, 18) of the section (14) facing away from the groove bottom and the edges (15, 16) of the section (13) facing the groove bottom are oriented at an inclination with respect to one another, **characterized in that** a reverse rotation protection (23, 43) is provided which prevents rotation of the mounted fitting part in any case.

2. Fitting part according to claim 1, **characterized in that** at least two lateral recesses (11, 12) are provided.

3. Fitting part according to any one of the preceding claims, **characterized in that** two lateral recesses (11, 12) are arranged diagonally opposite each another.

4. Fitting part according to any one of the preceding claims, **characterized in that** the width of the section (13) facing the groove bottom is smaller than the separation between the webs (34, 35) of the groove (30) at least in one area.

5. Fitting part according to any one of the preceding claims, **characterized in that** the width of the section (14) facing away from the groove bottom is larger than the separation between the webs (34, 35) of the groove (30) at least in one area.

6. Fitting part according to any one of the preceding claims, **characterized in that** the reverse rotation protection (23, 43) is designed as a threaded pin.

7. Fitting part according to any one of the preceding claims, **characterized in that** the fitting part (50) comprises a coupling point (51) for coupling to a further fitting part.

8. Fitting part according to any one of the preceding claims, **characterized in that** the fitting part comprises a function element (41).

## Revendications

1. Élément de ferrure (10, 40, 50) pour la fixation (30) à une rainure d'élément de ferrure d'une fenêtre, d'une porte ou analogue qui présente des nervures (34, 35) faisant saillie sur ses flancs de rainure (32, 33), l'élément de ferrure (10, 40, 50) pouvant être monté sur la rainure d'élément de ferrure (30) au moyen d'un mouvement de rotation autour d'un axe de rotation perpendiculaire à la direction périphérique de la feuillure et présentant au moins un évidement latéral (11, 12) destiné à recevoir une des nervures (34, 35) dans une position montée, l'élément de ferrure (10, 40, 50) présentant, dans la position montée sur la rainure d'élément de ferrure (30), une partie éloignée du fond de rainure (14), disposée au-dessus des nervures (34, 35) et une partie côté fond de rainure (13), disposée en dessous des nervures (34, 35), et les parties (13, 14) étant formées d'une seule pièce l'une avec l'autre, les parties (13, 14) éloignée du fond de rainure et côté fond de rainure présentant chacune des bords (15, 16, 17, 18) s'étendant parallèlement l'un à l'autre, les bords (17, 18) de la partie éloignée du fond de rainure (14) et les bords (15, 16) de la partie côté fond de rainure (13) étant orientés obliquement l'un par rapport à l'autre, **caractérisé en ce qu'**il est prévu une protection anti-rotation (23, 43) qui empêche dans tous les cas l'élément de ferrure monté de tourner.

2. Élément de ferrure selon la revendication 1, **caractérisé en ce qu'**au moins deux évidements latéraux (11, 12) sont prévus.

3. Élément de ferrure selon l'une des revendications précédentes, **caractérisé en ce que** deux évidements latéraux (11, 12) sont disposés en diagonale l'un en face de l'autre.

4. Élément de ferrure selon l'une des revendications précédentes, **caractérisé en ce que** la largeur de la partie côté fond de rainure (13) est inférieure à la distance entre les nervures (34, 35) de la rainure (30) au moins dans une zone.

5. Élément de ferrure selon l'une des revendications précédentes, **caractérisé en ce que** la largeur de la partie éloignée du fond de rainure (14) est supérieure à la distance entre les nervures (34, 35) de la rainure (30) au moins dans une zone.

6. Élément de ferrure selon l'une des revendications précédentes, **caractérisé en ce que** la protection anti-rotation (23, 43) est réalisée sous la forme d'une tige filetée.

7. Élément de ferrure selon l'une des revendications précédentes, **caractérisé en ce que** l'élément de ferrure (50) présente un emplacement d'accouplement (51) pour l'accouplement avec un autre élément de ferrure.

8. Élément de ferrure selon l'une des revendications précédentes, **caractérisé en ce que** l'élément de ferrure présente un élément fonctionnel (41).
